# EUROPÄISCHE PATENTSCHRIFT

(11) **EP 3 486 379 B1**
(45) Veröffentlichungstag und Bekanntmachung des Hinweises auf die Patenterteilung: **07.12.2022**
(21) Anmeldenummer: 18207602.6
(22) Anmeldetag: 21.11.2018
(51) Int. Cl.: E02D 29/02

(54) **WANDAUFBAU IM MONOLITHISCHEN VERBAU ZUM ABSCHLUSS EINES SYSTEMS KUNSTSTOFFBEWEHRTE ERDE (KBE) UND GITTERKONSTRUKTION HIERFÜR ALS FUNKTIONSFRONT**
MONOLITHIC WALL STRUCTURE FOR COMPLETING A SYSTEM OF PLASTIC-REINFORCED SOIL AND GRID STRUCTURE FOR SAME AS FUNCTIONAL LOCATION
STRUCTURE MURALE DANS UN BLINDAGE MONOLITHIQUE DESTINÉE À L'ACHÈVEMENT D'UN SYSTÈME DE TERRE ARMÉE DE PLASTIQUE ET CONSTRUCTION DE GRILLE CORRESPONDANTE EN TANT QUE PARTIE FONCTIONNELLE

(30) Priorität: 21.11.2017 DE 202017006007 U
(43) Veröffentlichungstag der Anmeldung: 22.05.2019
(73) Patentinhaber: Axel Friedhoff GmbH & Co. KG, 54516 Wittlich (DE)
(72) Erfinder: Friedhoff, Axel, 54518 Bergweiler (DE)
(74) Vertreter: Westphal, Mussgnug & Partner Patentanwälte mbB

(56) Entgegenhaltungen:
- DE-A1- 3 917 756
- DE-A1- 3 936 957
- DE-A1-102010 054 364

## Beschreibung

Bauprojekte zum Verbau eines Systems kunststoffbewehrte Erde (KBE-System) schließen im Stand der Technik mit beispielsweise einer Natursteinfassade oder mit einem Betonstein-Facing ab. Die Errichtung von Lärmschutzwällen, Brückenwiderlagern oder die Sicherung von Böschungen bleiben dennoch anspruchsvolle Aufgaben des Ingenieurbaus. Bisher hierbei verwendete Komponenten bieten bereits Spielraum und Anpassungsfähigkeit an projektspezifische Gegenebnheiten, vgl. Huesker: "#Kunststoff-Bewehrte-Erde Systemübersicht", 07/15B Huesker Synthetic GmbH. Stahlgitterwinkel werden als integrierte Schalung verwendet, wenn Gewebe als Erosionsschutz zum Einsatz kommen. Begrünungen der KBE sind bis zu einem Neigungswinkel von 70° realisierbar. Auch bei Brückenwiderlagern greift der Stand der Technik zu einem Geogitter als Bewehrungselement. Es entstehen beinahe vertikale Quaderwände. Bei später begrünten Frontausbildungen sind anfangs Gitterelemente im Verbau erkennbar. Ein bekanntes KBE-System zur Ausbildung einer Natursteinfassade besteht beispielsweise aus einem bewehrten Erdkörper mit einer vorgehängten Fassade aus korrosionsgeschützten Stahlgittern sowie einer Steinfüllung. Eine solche Fassade könne später erfolgen, nachdem sich die KBE gesetzt hat. Dabei werden Stahlgitter als Frontgitter mit Ankerstäben am KBE beabstandet befestigt und mit Steinen hinterfüllt. Die Frontgitter untereinander werden mit Ringklammern verbunden. Die Frontgitter überlappen.

Außer diesen Systemen zum Wandaufbau sind Gabionen als Mittel bekannt, um ansprechende Fronten auch als Verkleidungen zu setzen. Die Steinkörbe werden oft mit vorverdichteten Steinfüllungen angeliefert und Korb auf Korb gesetzt. DE 10 2017 100 392 A1 zeigt, wie Gabionen zum Aufbau einer Schwerlastwand nach oben hin schmaler werdend gesetzt werden und wie dabei eine Absturzsicherung gelingt. Gabionen werden auch lärmreduzierend an einem Verkehrsweg als Schutzmauer eingesetzt, vgl. beispielsweise DE 10 2010 004 266 A1. Dabei werden Gabionen üblicherweise mit einem Gabionengitterdeckel verschlossen, ehe eine weitere Gabionenebene darauf abgesetzt wird. Zumindest aber die obere darauf abgesetzte Gabione hat einen Gabionengitterboden, sodass jedenfalls immer zumindest ein zumindest grob horizontales Gitter die Füllungen Ebene für Ebene abfängt.

Als weiterer Stand der Technik werden die DE 39 36 957 A1, die DE 39 17 756 A1 und die DE 10 2010 054 364 A1 genannt.

Zum Schutz von Ingenieurbauwerken ist weiterhin ein Stützwandabschluss zu entwickeln, der verdichtetes Füllmaterial hält und eine ansprechende Optik bietet, möglichst auch mit gleichzeitiger Eignung als Lärmschutzsystem. Der Aufbau soll sicher und nachhaltig sein.

Das Problem wird gelöst mit einem Wandaufbau nach Anspruch 1 bzw. der Verwendung einer Gitterkonstruktion im monolithischen Verbau als Funktionsfront nach Anspruch 4.

Vorteilhafte Ausführungsformen sind in jeweiligen Unteransprüchen angegeben.

Die erfindungsgemäße Bauweise, in nachfolgenden Beschreibungsseiten als ein Ausführungsbeispiel beschrieben, mit Gabionenelementen ohne Zwischenböden gestattet ein mehrfaches Verdichten in beliebiger Häufigkeit über der Höhe verteilt, bevorzugt mittels eines Baggerarms, der am freien Ende eine Rüttelplatte aufweist. So gelingen Verdichtungen des Füllmaterials zwischen zumindest grob vertikalen Gabionengitterelementen auch in höheren Ebenen der Zug um Zug aufgebauten Gabionengitterwand nach den Forderungen des FGSV Merkblattes Nr. 555 m GAB Abschnitt 6.2.5.

Nachträgliche Setzungen des Füllmaterials, und sei es nur in eine stützende Rückenkammer eingefüllt, sind vermieden, weil keine zumindest grob horizontalen Zwischenböden mehr das mechanische Verdichten beim Wandaufbau blockieren. Zu nachträglichem natürlichen Verdichten kommt es allenfalls noch in sehr viel weniger großem Ausmaß. Wenn es doch zu natürlichen Setzungen kommt, beispielsweise durch Füllfehler, wird ein Sacken nach unten ohne Blockade durch Zwischenböden stattfinden können. Deformierungen durch Kraftausleitungen aus mit Setzungskräften beaufschlagten Zwischenböden sind vermieden, weil entgegen bekannten Gabionenaufbauten auf jegliche horizontale Gitterböden oder - deckel verzichtet wird.

Bevorzugt werden je 50 cm Wandbreite ein vertikales Zwischengitter vertikal zwischen ein oder zwei Frontwände und einer Rückenwand verbunden. Im Fall einer vorteilhaft vorgestellten zusätzlichen Frontschale ist bevorzugt eine 20 cm tiefe Frontschale für ein schallabsorbierendes Material mittels einer vertikalen Trenngitterkonstruktion etwa 20 cm nach hinten versetzt in die seitlichen vertikalen Trenngitter eingehängt.

Die Konstruktion solcher Trenngitter für den vertikalen Einbau ist wesentlich weniger problematisch im Verbau verglichen zu Ankerstäben zum Abstützen von überlappenden Frontgittern. Außerdem dienen sie materialsparend im Vergleich zu üblichen Gabionengittern als Haltekonstruktion für Naturgewebe. Nachfolgend wird die Erfindung anhand folgender Zeichnungen ausführlich erläutert.
Figur 1 - zeigt in einer Seitenansicht ein Beispiel eines Wandaufbaues aus Gabionengittern.
Figur 2 - zeigt in einer Detailansicht als Seitenansicht eine Ebene eines erfindungsgemäßen Wandaufbaues aus Gabionengittern mit einer erkennbaren Darstellung der Gitteranordnung und der Verfüllmaterialien.
Figur 3 - zeigt in alphabetischer Reihenfolge eine Frontalansicht 3a, eine Draufsicht 3b und eine Seitenansicht 3c eines Seitengitters für einen erfindungsgemäßen Wandaufbau aus Gabionengittern.
   und
Figur 4 - zeigt in alphabetischer Reihenfolge eine Frontalansicht 4a, eine Draufsicht 4b und eine Seitenansicht 4c eines vertikalen Trenngitters für einen erfindungsgemäßen Wandaufbau aus Gabionengittern.

Figur 1 zeigt einen Wandaufbau 1 in einer Schnittansicht in einer Funktion als Stützwand für eine Böschung. Erkennbar dargestellt ist ein Wandaufbau 1, welcher aus sechs horizontalen Ebenen gleicher Größe und einer siebten kleineren Ebene gebildet ist. Der Wandaufbau 1 ist dabei aus Gabionengittern und Seitengittern 4 gebildet. Zwei Seitengitter 4 und zumindest jeweils ein Gabionengitter auf der Frontseite 11 und der Rückseite 12 bilden einen Rahmen, ähnlich einem Drahtkäfig ohne Boden und Decke, mit ausschließlich vertikalen oder zumindest annähernd vertikalen Wänden. Solche Rahmen sind neben- und übereinander angeordnet, um einen Gabionenwandaufbau zu bilden. Weil der Wandaufbau aber eben nicht wie üblich bei Gabionen horizontale Gabionengitter aufweist, außer ggf. in der untersten auf ein Fundament (2) abgesetzten Lage, verwendet diese Anmeldung im Hauptanspruch den Begriff Wandaufbau.

Innerhalb jedes Rahmens ist im vorteilhaften Ausführungsbeispiel nach Figur 1 und 2 ein vertikales Trenngitter 6 parallel oder zumindest annähernd parallel zur Frontseite 11 mit den Seitengittern 4 verbunden. Der Innenraum eines Rahmens wird dadurch in eine Frontschale 7 und eine Rückenkammer 10 unterteilt. Im dargestellten Ausführungsbeispiel weist die Frontschale 7 weniger Raum auf als die Rückenkammer 10. Grundsätzlich kann der Raum innerhalb eines Rahmens frei oder zumindest annähernd frei auf die Frontschale 7 und die Rückenkammer 10 aufgeteilt werden, da das vertikale Trenngitter 6 an nahezu beliebigen Positionen an den Seitengittern 4 befestigt werden kann, auch wenn der Rahmen bereits gesetzt ist. Das Trenngitter 6 weist dazu ausschließlich an horizontalen Verbindungsenden offene Haken 19 auf, mit welchen Haken 19 senkrechte Drahtstäbe 17 der Seitengitter 4 ungriffen werden.

Auf das Fundament 2 sind ein oder mehrere solcher aus Seitengittern 4, Frontseiten 11 und Rückseiten 12 gebildete Rahmen nebeneinander angeordnet und bilden eine erste Ebene des Wandaufbaus 1. Die Anzahl der nebeneinander angeordneten Rahmen richtet sich dabei nach der gewünschten Länge des Wandaufbaus 1. Es ist aber ebenfalls Erfindungsgedanke, eben nicht in Rahmen als Gabionen denken zu müssen, sondern frei davon Seitengitter entlang des Wandverlaufs zu verteilen. Es kommt bei einer solchen Ausführungsform eben auch nicht zu sonst in Kauf genommenen Seitengitterdoppeln. Die gewünschte Höhe eines Wandaufbaues 1 wird durch die vertikale oder zumindest annähernd vertikale Anordnung mehrerer Lagen oder Ebenen von Rahmen übereinander erreicht.

In der gezeigten Ansicht sind sechs Ebenen gleicher Größe und eine siebte, kleiner ausgeführte Ebene übereinander angeordnet. In der gewählten Schnittansicht von Figur 1 ist allerdings nur jeweils eine Seitenfläche eines Rahmens pro Ebene sichtbar dargestellt. Die aus sich in dieser Ansicht von im inneren angeordneten Seitengittern 4 unterscheidenden in Figuren 1 und 2 erkennbaren Seitengitter 4 haben aus optischen Gründen ein übliches Gabionengitterdesign entsprechend der Frontseite 11. Nur diese abschließenden Seitengitter 4 und ansonsten immer ausschließlich die front- und rückseitigen Gabionengitter sind untereinander mit Ebenenverbindungen 5 nach üblicher Gabionenbauweise verbunden.

Der Wandaufbau 1 ist dabei in seiner gesamten Höhe über alle Ebenen nicht durch flächige horizontale Zwischenböden in einzelne Stockwerke respektive Ebenen unterteilt, sondern kann in einer vertikalen Richtung zumindest in den Rückenkammern 10 vertikal durchgängig mit Füllmaterial befüllt und dieses durchgängig verdichtet werden.

Im gezeigten Ausführungsbeispiel ist oberhalb des Fundamentes 2 eine Sauberkeitsschicht 14 keilförmig ausgeführt, woraus sich eine Neigung des Wandaufbaus 1 ergibt. Im dargestellten Ausführungsbeispiel dient die Neigung der Erhöhung der Stützwirkung einer Hinterfüllung 3 beziehungsweise einem abzustützenden Geländeabfall entgegen. Die Neigung ist anhand der in Figur 1 als Strichpunktlinie eingezeichneten Senkrechten 13 erkennbar. Eine Bewehrung der Hinterfüllung 3 ist im gezeigten Ausführungsbeispiel mit einem Geokunststoff 16 vorgenommen, welcher in Figur 1 als verdickte gestrichelte Linie angedeutet ist.

Figur 2 zeigt als Schnittansicht in einer Detailansicht einen Ausbruch eines erfindungsgemäßen Wandaufbaues 1. Erkennbar dargestellt sind Seitengitter 4, die den Wandaufbau bilden.

Die Seitengitter 4 bilden Verbindungen zwischen den Frontseiten 11 und den Rückseiten 12. Der Wandaufbau 1 ist dabei nicht durch durchgehende horizontale Zwischenböden unterteilt. Auch im Bereich der Ebenenverbindung 5 sind keine flächigen waagrechten Abgrenzungen der Ebenen vorgesehen.

Erkennbar dargestellt sind vertikale Trenngitter 6, die in einer Doppelfunktion sowohl dem Wandaufbau 1 zusätzliche Steifigkeit verleihen als auch das Innere des Wandaufbaues 1 vertikal in diee Frontschale 7 und die Rückenkammer 10 unterteilen.

Im dargestellten Ausführungsbeispiel ist die Frontschale 7 geringvolumiger ausgeführt als die Rückenkammer 10. Es ist vorgesehen, die Frontschale 7 mit einem ersten Füllmaterial 8 und die Rückenkammer 10 mit einem zweiten Füllmaterial 9 aufzufüllen. Als erstes Füllmaterial 8 kommen insbesondere Materialien in Betracht, die optisch oder funktional besonderen Ansprüchen genügen. Eine besondere Funktionalität kann dabei beispielsweise in sehr guten Lärmdämmeigenschaften bestehen.

Als zweites Füllmaterial 9 kommen insbesondere Materialien in Betracht, die wirtschaftlich sinnvoll einsetzbar sind, die gut verfüllbar und verdichtbar sind und die die Festigkeit des Gabionenwandaufbaues 1 unterstützen.

In einem zweiten, hier nicht dargestellten Ausführungsbeispiel, ist es möglich, die Frontschale 7 und die Rückenkammer 10 mit gleichartigem Material zu befüllen. In der dargestellten Ausführungsform sind die Rückenkammern 10 des Wandaufbaues 1 im Bereich der vertikalen Trenngitter 6 und der Rückseite 12 mit Trennelementen 15, welche bevorzugt aus Vliesstoff gebildet sind, ausgestattet. Die Trennelemente 15 verhindern den Durchtritt von Fremdstoffen oder insbesondere auch von Füllmaterial 8, 9 oder Hinterfüllung 3 durch die Rückseite 12 beziehungsweise die vertikalen Trenngitter 6. Die Trennelemente 15 sind zeichnerisch in Figur 2 als kurz gestrichelte Linien angedeutet. Die Hinterfüllung 3 ist mit Geokunststoff 16 bewehrt, welcher als lang gestrichelte Linie in Figur 2 angedeutet ist.

Figur 3 zeigt ein Seitengitter 4, in Figur 3a in einer Frontalansicht, in Figur 3b in einer Draufsicht und in Figur 3c in einer Seitenansicht. In Figur 3a ist erkennbar dargestellt, dass das Seitengitter 4 aus senkrechten Drahtstäben 17 und waagrechten Drahtstäben 18 gebildet ist. Der Durchmesser 21 der senkrechten und waagrechten Drahtstäbe 17, 18 ist definiert und beträgt im gezeigten Ausführungsbeispiel 4,5 mm. Im dargestellten Ausführungsbeispiel sind die waagrechten Drahtstäbe 18 beidseits mit Ösen 30 versehen um eine einfache und doch haltbare Verbindung von Seitengittern 4 mit Frontseiten 11 und Rückseiten 12 zu erreichen. Die Ösen 30 sind im gezeigten Ausführungsbeispiel aus den beidseitigen Enden der waagrechten Drahtstäbe 18 gebogen, woraus sich eine Rohlänge 27 von 1150 mm im gezeigten Ausführungsbeispiel für die waagrechten Drahtstäbe 18 ergibt. Die waagrechten Drahtstäbe 18 sind jeweils mit einem Höhenabstand 24 zueinander beabstandet auf den senkrechten Drahtstäben 17 eines Seitengitters 4 befestigt. Im gezeigten Ausführungsbeispiel sind die waagrechten Drahtstäbe 18 durch Punktschweißung mit einem Höhenabstand 24, welche im gezeigten Ausführungsbeispiel 197 mm beträgt, auf den senkrechten Drahtstäben 17 befestigt. Die Höhe Gitter 25 entspricht dem fünffachen Abstand der waagrechten Drahtstäbe 18 zueinander und beträgt im gezeigten Ausführungsbeispiel 985 mm.

In Figur 3b sind die Abstände der senkrechten Drahtstäbe 17 eines Seitengitters 4 zueinander erkennbar dargestellt. Die jeweils äußeren senkrechten Drahtstäbe 17 eines Seitengitters 4 sind mit einem ersten Breitenabstand 22, welcher im gezeigten Ausführungsbeispiel 200 mm beträgt, zum nächstliegenden senkrechten Drahtstab 17 beabstandet. Ein zweiter Breitenabstand 23, welcher im gezeigten Ausführungsbeispiel 300 mm beträgt, definiert den Abstand der inneren senkrechten Drahtstäbe 17 zueinander. Aus dem Abstand der Mittelpunkte der linken Ösen 30 zu den rechten Ösen 30 der waagrechten Drahtstäbe 18 eines Seitengitters 4 ergibt sich eine Innenweite 20 welche in dem gezeigten Ausführungsbeispiel 1000 mm beträgt.

In Figur 3c, einer Seitenansicht eines Seitengitters 4 ist die Ausrichtung der Ösen 30 erkennbar dargestellt. Die Länge der senkrechten Drahtstäbe 17 ist mit einer Stabhöhe 26, welche im gezeigten Ausführungsbeispiel 990 mm beträgt, angegeben.

Figur 4 zeigt ein vertikales Trenngitter 6, in Figur 4a in einer Frontalansicht, in Figur 4b in einer Draufsicht und in Figur 4c in einer Seitenansicht. In Figur 4a ist erkennbar dargestellt, dass das vertikale Trenngitter 6 aus senkrechten Drahtstäben 17' und waagrechten Drahtstäben 18' gebildet ist. Der Durchmesser 21' der senkrechten und waagrechten Drahtstäbe 17', 18' ist definiert und beträgt im gezeigten Ausführungsbeispiel 4,5 mm. Im dargestellten Ausführungsbeispiel sind die waagrechten Drahtstäbe 18', wie in Figur 4b erkennbar dargestellt, beidseits mit Haken 19 versehen, welche es ermöglichen, die vertikalen Trenngitter 6 nachträglich in Rahmen, welche aus Frontseiten 11, Rückseiten 12 und Seitengittern 4 gebildet sind, einzubauen und eine einfache und doch haltbare Verbindung der Trenngitter 6 mit den Seitengittern 4 zu erreichen. Die waagrechten Drahtstäbe 18' sind jeweils mit einem Höhenabstand 24' zueinander beabstandet auf den senkrechten Drahtstäben 17' eines vertikalen Trenngitters 6 befestigt. Im gezeigten Ausführungsbeispiel sind die waagrechten Drahtstäbe 18' durch Punktschweißung mit einem Höhenabstand 24', welcher im gezeigten Ausführungsbeispiel 197 mm beträgt, auf den senkrechten Drahtstäben 17' befestigt. Die Höhe Gitter 25' entspricht dem fünffachen Abstand der waagrechten Drahtstäbe 18'zueinander und beträgt im gezeigten Ausführungsbeispiel 985 mm.

Figur 4b zeigt in einer Draufsicht erkennbar dargestellt die Haken 19 der waagrechten Drahtstäbe 18'. Die Haken 19 sind im gezeigten Ausführungsbeispiel aus den beidseitigen Enden der waagrechten Drahtstäbe 18' gebogen, woraus sich eine Rohlänge 27' von 1100 mm im gezeigten Ausführungsbeispiel für die waagrechten Drahtstäbe 18' ergibt. Die Haken 19 weisen dabei eine definierte Hakenöffnung auf, welche sich aus einem Radius Haken 28, welche im gezeigten Ausführungsbeispiel 6 mm beträgt, ergibt. Eine Länge Haken 29 beträgt im gezeigten Ausführungsbeispiel 29,5 mm. Abzüglich der Drahtstärke von 4,5 mm ergibt sich daraus ein Hintergriff der Haken 19 von 25 mm, wodurch eine sichere Verbindung der vertikalen Trenngitter 6 beispielsweise mit Seitengittern 4 erreicht wird. Aus dem Abstand der Aufnahmepunkte der linken Haken 19 zu den rechten Haken 19 der waagrechten Drahtstäbe 18' eines vertikalen Trenngitters 6 ergibt sich eine Innenweite 20' welche in dem gezeigten Ausführungsbeispiel 1010 mm beträgt. Ein erster Breitenabstand 22' beziffert den Abstand vom Anlagepunkt in einem Haken 19 bis zum nächstliegenden senkrechten Drahtstab 17' eines vertikalen Trenngitters 6, welcher im gezeigten Ausführungsbeispiel 205 mm beträgt. Ein zweiter Breitenabstand 23' bezeichnet den Abstand der senkrechten Drahtstäbe 17' zueinander, welcher im gezeigten Ausführungsbeispiel 300 mm beträgt.

In Figur 4c, einer Seitenansicht eines vertikalen Trenngitters 6 ist die Ausrichtung der Haken 19 erkennbar dargestellt. Die Länge der senkrechten Stäbe 17' ist mit einer Stabhöhe 26', welche im gezeigten Ausführungsbeispiel 991 mm beträgt, angegeben.

### Bezugszeichenliste

- 1: Wandaufbau
- 2: Fundament
- 3: Hinterfüllung
- 4: Seitengitter
- 5: Ebenenverbindung
- 6: Vertikales Trenngitter
- 7: Frontschale
- 8: Erstes Füllmaterial
- 9: Zweites Füllmaterial
- 10: Rückenkammer
- 11: Frontseite
- 12: Rückseite
- 13: Senkrechte
- 14: Sauberkeitsschicht
- 15: Trennelement
- 16: Geokunststoff
- 17: Senkrechte Drahtstäbe
- 18: Waagrechte Drahtstäbe
- 19: Haken
- 20: Innenweite
- 21: Durchmesser
- 22: Erster Breitenabstand
- 23: Zweiter Breitenabstand
- 24: Höhenabstand
- 25: Höhe Gitter
- 26: Stabhöhe
- 27: Rohlänge
- 28: Radius Haken
- 29: Länge Haken
- 30: Öse

## Patentansprüche

1. Wandaufbau (1) aus Gabionengittern, mit einer zumindest grob parallel verlaufenden Frontseite (11) und einer einem Hang zugewandten Rückseite (12) aus Gabionengitterelementen mit zumindest zwischen jeweils den Front-Gabionengitterelementen untereinander und den Rücken-Gabionengitterelementen zumindest grob entlang einer zumindest grob horizontal verlaufenden Linie ausgebildeter Ebenenverbindung (5) aber ohne jegliche Horizontalböden,
**dadurch gekennzeichnet, dass** im Inneren des Wandaufbaus (1) zumindest grob vertikal ausgerichtete Seitengitter (4) zwischen die Gabionengitterelemente der Frontseite (11) und der Rückseite (12) eingesetzt sind, wobei die Seitengitter (4) entlang des Wandverlaufs verteilt angeordnet sind, und dass vertikale Trenngitter (6) an den verteilt angeordneten Seitengittern (4) befestigt sind, welche Trenngitter (6) Trennelemente (15) aufweisen.

2. Wandaufbau (1) nach Anspruch 1, **dadurch gekennzeichnet, dass** als einzige Ebenenverbindungen (5) je übereinander angeordnetem Gabionengitterpaar ein horizontaler Drahtstab verläuft, nicht jedenfalls eine horizontale Ebene oder ein horizontales Gitter eingebaut ist.

3. Wandaufbau (1) nach einem der vorangehenden Ansprüche,
**dadurch gekennzeichnet, dass** über die seitliche Ausdehnung des Wandaufbaus hinweg etwa alle 50 cm ein Seitengitter (4) als einziges horizontal die Frontseite (11) mit der Rückseite (12) verbindendes Mittel verbaut ist.

4. Verwendung einer Gitterkonstruktion im monolithischen Verbau als Funktionsfront, **dadurch gekennzeichnet, dass** auf einer Frontseite (11) und einer einem Hang zugewandten Rückseite (12) Gabionengitter wie im Gabionenbau üblich miteinander verbunden werden, längs der Frontseite (11) alle etwa 50 cm ein Seitengitter (4) die front- und rückseitigen Gabionengitter über deren Höhe verteilt an mehreren Stellen verbindet, wobei die Anzahl dazu erforderlicher zumindest annähernd waagerechter Drahtstäbe (18) geringer ist als die Anzahl waagerechter Drahtstäbe der verbundenen Gabionengitter,
dass ein Wandaufbau aus Gabionengittern nach Anspruch 1 eingesetzt wird, wobei mit einer Gitterkonstruktion und damit verbundener Befüllung der Gitterkonstruktion mit beispielsweise Steinen ständig verdichtet wird, ohne dass in vertikaler Richtung Gitter den Verdichtungsprozess behindern, weil die Gitterkonstruktion nicht wie sonst im Gabionenbau üblich zumindest Gabionenböden aufweist sondern frei von horizontalen Gittern ist.

5. Verwendung nach Anspruch 4, **dadurch gekennzeichnet, dass** parallel zur Frontseite (11) etwa 20 cm von dem frontseitigen Gabionengitter vertikale Trenngitter (6) zwischen die Seitengitter (4) eingehängt sind, insbesondere mit offenen Haken (19), um Trennelemente (15) aufzunehmen oder abzustützen.

## Claims

1. A wall structure (1) of gabion grids, with an at least roughly parallel front (11) and a rear (12) facing a slope, made of gabion grid elements with a level connection (5) formed at least roughly along an at least roughly horizontal line at least between the front gabion grid elements among each other and the rear gabion grid elements each but without any horizontal bottom grids,
**characterised in that**
inside the wall structure (1), at least roughly vertically aligned side grids (4) are inserted between the gabion grid elements of the front (11) and the rear (12), wherein the side grids (4) are distributed along the wall course, and **in that** vertical separating grids (6) are attached to the distributed side grids (4), wherein the separating grids (6) have separating elements (15).

2. The wall structure (1) according to claim 1, **characterised in that** one horizontal wire rod per gabion grid pair arranged on top of each other serves as the only level connection (5), and that there is, in any case, no horizontal level or horizontal grid installed.

3. The wall structure (1) according to one of the preceding claims, **characterised in that** a side grid (4) is installed as the only means horizontally connecting the front (11) to the rear (12) about every 50 cm along the lateral expansion of the wall structure.

4. Use of a grid structure in monolithic installation as functional front, **characterised in that** gabion grids are connected to each other as usual in gabion construction on a front (11) and a rear (12) that faces a slope,
a side grid (4) connects the front and rear gabion grids in several locations distributed across their height about every 50 cm along the front (11), wherein the number of at least approximately horizontal wire rods (18) required for this is lower than the number of horizontal wire rods of the connected gabion grids,
a wall structure of gabion grids according to claim 1 is used, wherein a grid structure and filling of the grid structure with, e.g., stones, is used for constant compaction without any grids impairing the compaction process in the vertical direction because the grid structure does not, as is otherwise common in gabion construction, have at least bottom grids, but is free from any horizontal grids.

5. Use according to claim 4, **characterised in that** vertical separating grids (6) are hooked in between the side grids (4) in parallel with the front (11) about 20 cm from the front gabion grid, in particular with open hooks (19), in order to hold or support separating elements (15).

## Revendications

1. Structure murale (1) en grilles de gabion, avec une face avant (11) au moins grossièrement parallèle et une face arrière (12) orientée vers une pente, en éléments de grilles de gabion, avec au moins entre les éléments de grilles de gabion avant respectifs entre eux et les éléments de grilles de gabion arrière, une liaison de plans (5) formée au moins grossièrement le long d'une ligne s'étendant au moins grossièrement horizontalement, mais sans aucune grille de fond,
**caractérisée en ce que**
à l'intérieur de la structure murale (1), des grilles latérales (4) orientées au moins grossièrement à la verticale sont insérées entre les éléments de grilles de gabion de la face avant (11) et de la face arrière (12), les grilles latérales (4) étant réparties le long de la trajectoire du mur, et **en ce que** des grilles de séparation verticales (6) sont fixées aux grilles latérales (4) réparties, lesquelles grilles de séparation (6) comportent des éléments de séparation (15).

2. Structure murale (1) selon la revendication 1, **caractérisée en ce qu'**une tige en fil métallique horizontale s'étend en tant qu'unique liaison de plans (5) par paire de grilles de gabion superposées, et **en ce qu'**un plan horizontal ou une grille horizontale n'est en tout cas pas incorporé.

3. Structure murale (1) selon l'une des revendications précédentes, **caractérisée en ce que**, sur l'étendue latérale de la structure murale, une grille latérale (4) est installée tous les 50 cm environ comme unique élément reliant horizontalement la face avant (11) et la face arrière (12).

4. Utilisation d'une construction en grilles en installation monolithique comme façade fonctionnelle, **caractérisée en ce que**
sur une face avant (11) et une face arrière (12) orientée vers une pente, des grilles de gabion sont reliées entre elles de manière habituelle dans la construction de gabions,
le long de la face avant (11), tous les 50 cm environ, une grille latérale(4) relie les grilles de gabion avant et arrière, réparties en hauteur, à plusieurs emplacements, le nombre de tiges en fil métallique (18) au moins approximativement horizontales nécessaires à cet effet étant inférieur au nombre de tiges en fil métallique horizontales des grilles de gabion reliées,
qu'une structure murale en grilles de gabion est employée selon la revendication 1, une construction en grilles et le remplissage associé de la construction en grilles avec par exemple des pierres permettant de compacter en permanence sans que des grilles n'entravent le processus de compactage dans le sens vertical, car la construction en grilles ne comporte pas au moins des grilles de fond de gabions comme ceux employés de manière habituelle dans la construction de gabions, mais est exempte de grilles horizontales.

5. Utilisation selon la revendication 4, **caractérisée en ce que**, parallèlement à la face avant (11), des grilles de séparation verticales (6) sont accrochées entre les grilles latérales (4) à environ 20 cm de la grille de gabion frontale, en particulier avec des crochets ouverts (19), afin de recevoir ou de soutenir des éléments de séparation (15).
